# FASCICULE DE BREVET EUROPEEN

(11) **EP 4 347 940 B1**
(45) Date de publication et mention de la délivrance du brevet: **19.02.2025**
(21) Numéro de dépôt: 22730225.4
(22) Date de dépôt: 23.05.2022
(51) Int. Cl.: D06F 73/02, D06F 58/20

(54) **ENCEINTE DE DÉFROISSAGE PLIABLE AVEC GUIDAGE DU PLIAGE ET DU DÉPLIAGE ET PROCÉDÉ DE SON UTILISATION**
FALTBARES FALTENENTFERNUNGSGEHÄUSE MIT GEFÜHRTER FALTUNG UND ENTFALTUNG UND VERFAHREN ZU SEINER VERWENDUNG
FOLDING CREASE-REMOVAL ENCLOSURE WITH GUIDED FOLDING AND UNFOLDING AND METHOD OF USING SAME

(30) Priorité: 02.06.2021 FR 2105816
(43) Date de publication de la demande: 10.04.2024
(73) Titulaire: SEB S.A., 69130 Ecully (FR)
(72) Inventeur: DJERORO, Amar, 69700 Givors (FR)
(74) Mandataire: SEB Développement
(86) Numéro de dépôt international: PCT/EP2022/063933
(87) Numéro de publication internationale: WO 2022/253618

(56) Documents cités:
- CN-U- 206 692 923
- FR-A1- 2 298 636
- KR-A- 20170 141 489
- KR-A- 20200 056 003
- US-A1- 2015 204 007

## Description

### DOMAINE DE L'INVENTION

La présente invention concerne le domaine des enceintes de défroissage. Elle vise en particulier à proposer une enceinte de défroissage pliable et un procédé d'utilisation de cette enceinte de défroissage.

### ETAT DE LA TECHNIQUE

Dans le domaine du soin du linge, les appareils de défroissage de vêtement à main permettent, par le biais d'une action de l'utilisateur tenant l'appareil de défroissage à main à proximité de l'article, de défroisser un article de tissu, tel qu'un vêtement. Néanmoins, ces appareils nécessitent une action directe de l'utilisateur tout au long du défroissage, ce qui représente une contrainte et une perte de temps importantes pour l'utilisateur.

Par ailleurs, les cabines de séchage permettent de sécher des articles placés par l'utilisateur dans une enceinte fermée formée par la cabine. De l'air chaud est injecté dans l'enceinte fermée de sorte à sécher les articles placés dans la cabine de séchage sans nécessiter d'action de l'utilisateur. Néanmoins, ces cabines de séchage sont limitées au séchage des articles, et ne permettent notamment pas de défroisser les articles situés dans la cabine de séchage.

Des enceintes de défroissage permettent le séchage ou le défroissage d'articles, sans nécessiter d'intervention directe de l'utilisateur.

Une enceinte de défroissage comprend un toit, une base, et un rideau. Le toit, la base et le rideau forment un volume fermé d'enceinte de défroissage. L'utilisateur place un ou plusieurs articles dans le volume d'enceinte de défroissage et lance un cycle d'action à réaliser par l'enceinte.

Néanmoins, la plupart des enceintes de défroissage connues sont fixes, et ne peuvent pas être montées, démontées ou déplacées facilement. Par conséquent, leur utilisation est limitée à la pièce dans laquelle elles sont installées, sauf à nécessiter une désins-tallation, un transport et une réinstallation longs et fastidieux pour l'utilisateur.

Certaines enceintes de défroissage, comme celles décrites dans les documents EP 1 471 178 A1 et EP 1 600 551 A1, comprennent un rideau interposé entre une base et un toit. Une fermeture éclair est prévue sur le rideau, l'utilisateur pouvant ouvrir la fermeture éclair pour accéder à l'intérieur de l'enceinte en vue d'y placer ou d'en retirer un vêtement, puis refermer la fermeture éclair avant de lancer un cycle de défroissage.

Les documents EP 1 057 923 A1, EP 1 215 330 A1, KR 100813048 B1, KR 20170141489 A, KR 100813048 B1 et KR 20170141489 décrivent des enceintes de défroissage pliables comprenant un rideau pliable interposé entre une base et un toit.

Néanmoins, l'utilisateur doit alors lui-même guider le pliage et le dépliage du rideau lorsqu'il le manipule pour plier ou déplier l'enceinte de défroissage. L'utilisateur doit s'assurer, tout en pliant ou dépliant le rideau, que le rideau reste bien positionné par rapport au reste de l'enceinte, en particulier par rapport au toit, afin de pouvoir ensuite attacher le rideau au toit pour le maintenir en place. Ce guidage manuel du pliage ou du dépliage du rideau par l'utilisateur complique le pliage et le dépliage de l'enceinte pour l'utilisateur. Ce guidage manuel peut en outre compliquer l'attache du rideau au toit par l'utilisateur, par exemple si le rideau est mal positionné par rapport au toit suite à un mauvais guidage de l'utilisateur lors de son dépliage. En outre, le rideau peut être mal replié par l'utilisateur, entraînant l'apparition de plis indésirables sur le rideau, ou un encombrement supérieur de l'enceinte de défroissage pliée.

### Exposé de l'invention

Un but de l'invention est de proposer une enceinte de défroissage dont le pliage et le dépliage est facilité par rapport à l'art antérieur.

L'invention concerne une enceinte de défroissage, comprenant :
- une base ;
- un toit en regard de la base ;
- un mât s'étendant entre la base et le toit pour maintenir le toit à distance de la base ;
- un rideau dépliable prévu pour s'étendre entre la base et le toit, ledit rideau comprenant une première extrémité adaptée pour être fixée à la base, et une deuxième extrémité opposée à la première extrémité ; et
- une pièce de guidage fixée à la deuxième extrémité du rideau, ladite pièce de guidage comprenant des éléments de fixation prévus pour assurer une fixation amovible de la pièce de guidage au toit, et des éléments de guidage prévus pour guider une translation de la pièce de guidage le long du mât,
dans laquelle l'enceinte de défroissage présente :
- une configuration de travail, dans laquelle la pièce de guidage est fixée au toit par les éléments de fixation et le rideau est déplié de sorte à raccorder le toit et la base, la base, le toit et le rideau délimitant ensemble un volume fermé d'enceinte de défroissage ; et
- une configuration d'accès, dans laquelle la pièce de guidage est détachée du toit et le rideau est au moins partiellement plié, de sorte à ménager entre la pièce de guidage et le toit un espace ouvert de réception d'un article à défroisser.

Certaines caractéristiques préférées mais non limitatives de l'enceinte de défroissage décrite ci-dessus sont les suivantes, prises individuellement ou en combinaison :
- le mât présente une longueur réglable de sorte à maintenir le toit à une distance réglable de la base ; dans la configuration de travail et dans la configuration d'accès, le mât présente une première longueur ;
- l'enceinte de défroissage présente en outre une configuration de transport, dans laquelle le rideau est au moins partiellement plié et le mât présente une deuxième longueur strictement inférieure à la première longueur ;
- le mât est télescopique ;
- le rideau comprend une paroi textile multicouches comprenant une première couche et une deuxième couche, la première couche étant réalisée en une matière textile comprenant des fibres élastiques et la deuxième couche étant réalisée en une matière textile étanche ;
- le rideau comprend une paroi textile et une armature comprenant une pluralité de baleines, les baleines d'armature étant disposées à intervalle régulier le long de la paroi textile, et dans laquelle chaque portion de la paroi textile située entre deux baleines d'armature présente une forme convexe, de sorte que l'armature et la paroi textile assurent un pliage en accordéon et un dépliage du rideau ;
- la pièce de guidage présente une forme sensiblement oblongue, et la pièce de guidage est fixée à la deuxième extrémité du rideau ;
- les éléments de guidage de la pièce de guidage comprennent au moins un galet de guidage adapté pour rouler le long du mât ;
- les éléments de fixation de la pièce de guidage comprennent un crochet de clipsage de la pièce de guidage au toit ;
- les éléments de fixation de la pièce de guidage comprennent un levier comprenant une première extrémité et une deuxième extrémité opposée à la première extrémité, la première extrémité du levier forme le crochet de clipsage de la pièce de guidage au toit, et la deuxième extrémité du levier est adaptée pour être actionnée en pivotement de sorte à déclipser le crochet de clipsage de la pièce de guidage du toit ;
- les éléments de fixation de la pièce de guidage comprennent une paroi tronconique et le toit comprend une cavité adaptée pour recevoir la paroi tronconique lorsque la pièce de guidage est fixée au toit ;
- le toit comprend un joint d'étanchéité adapté pour assurer l'étanchéité entre la pièce de guidage et le toit lorsque la pièce de guidage est fixée au toit ;
- l'enceinte de défroissage comprend deux mâts sensiblement parallèles disposés de chaque côté de la base, et les éléments de guidage sont adaptés pour assurer un guidage en translation de la pièce de guidage le long de chacun des deux mâts ;
- dans la configuration d'accès, le rideau est au moins partiellement plié à l'intérieur de la base.

Selon un deuxième aspect, l'invention concerne un procédé d'utilisation d'une enceinte de défroissage selon le premier aspect, comprenant au moins les étapes suivantes pour passer de la configuration de travail à la configuration d'accès :
- détacher les éléments de fixation de la pièce de guidage du toit ; et
- déplacer en translation la pièce de guidage le long du mât de sorte à plier le rideau, la translation étant guidée par les éléments de guidage.

Selon un troisième aspect, l'invention concerne un procédé d'utilisation d'une enceinte de défroissage selon le premier aspect, comprenant au moins les étapes suivantes pour passer de la configuration d'accès à la configuration de travail :
- déplacer en translation la pièce de guidage le long du mât de sorte à déplier le rideau, la translation étant guidée par les éléments de guidage ; et
- fixer les éléments de fixation de la pièce de guidage au toit.

Le procédé selon le deuxième aspect ou selon le troisième aspect peut comprendre en outre une étape consistant à régler une longueur du mât.

Le procédé selon le deuxième aspect ou selon le troisième aspect peut comprendre en outre une étape consistant à, lorsque l'enceinte de défroissage est dans la configuration d'accès, placer un article dans ou retirer un article de l'espace ouvert de réception ménagé entre la pièce de guidage et le toit.

Selon un quatrième aspect, l'invention concerne un procédé d'utilisation d'une enceinte de défroissage selon le premier aspect, comprenant les étapes successives suivantes :
- E1 : première vaporisation par génération et injection de vapeur dans l'enceinte de défroissage à un débit de première vaporisation pendant une durée de première vaporisation non nulle ;
- E2 : deuxième vaporisation par génération et injection de vapeur dans l'enceinte de défroissage à un débit de deuxième vaporisation pendant une durée de deuxième vaporisation non nulle, dans lequel le débit de deuxième vaporisation est strictement inférieur au débit de première vaporisation ; et
- E3 : séchage par soufflage d'air chaud dans l'enceinte de défroissage pendant une durée de séchage non nulle.

### DESCRIPTION DES FIGURES

D'autres caractéristiques, buts et avantages de la présente invention apparaîtront à la lecture de la description détaillée qui va suivre, donnée à titre d'exemple non limitatif, qui sera illustrée par les figures suivantes :
La [Fig.1] est une vue en perspective schématique d'une enceinte de défroissage selon un mode de réalisation de l'invention, l'enceinte de défroissage étant dans une configuration de travail.
La [Fig.2] est une vue en coupe schématique d'une enceinte de défroissage selon un mode de réalisation de l'invention, l'enceinte de défroissage étant dans une configuration de travail.
La [Fig.3] est une vue de face schématique d'une enceinte de défroissage selon un mode de réalisation de l'invention, l'enceinte de défroissage étant dans une configuration d'accès.
La [Fig.4a] et la [Fig.4b] sont respectivement une vue de côté et une vue en perspective schématiques d'une enceinte de défroissage selon un mode de réalisation de l'invention, l'enceinte de défroissage étant dans une configuration d'accès.
La [Fig.5] est une vue en perspective schématique d'un toit d'une enceinte de défroissage selon un mode de réalisation de l'invention.
La [Fig.6a] et la [Fig.6b] sont des vues en coupe schématiques d'éléments d'une enceinte de défroissage selon un mode de réalisation de l'invention.
La [Fig.7a] et la [Fig.7b] sont des vues en perspective schématiques d'une base d'une enceinte de défroissage selon un mode de réalisation de l'invention.
La [Fig.8] est une vue du dessous schématique d'une base d'une enceinte de défroissage selon un mode de réalisation de l'invention.
La [Fig.9a], la [Fig.9b] et la [Fig.9c] sont des vues respectivement en perspective schématique du dessus, en perspective schématique du dessous, et en perspective éclatée d'une pièce de guidage d'une enceinte de défroissage selon un mode de réalisation de l'invention.
La [Fig.10a] et la [Fig.10b] sont des vues de face schématiques d'une enceinte de défroissage selon un mode de réalisation de l'invention, respectivement dans une configuration de travail et dans une configuration de transport.
La [Fig.11a] et la [Fig.11b] sont des vues de côté schématiques d'une enceinte de défroissage selon un mode de réalisation de l'invention, respectivement dans une configuration de travail et dans une configuration de transport.
La [Fig.12a] et la [Fig.12b] sont des vues en perspective schématiques d'une enceinte de défroissage selon un mode de réalisation de l'invention, respectivement dans une configuration de travail et dans une configuration de transport.
La [Fig.13] est un schéma bloc d'un procédé d'utilisation d'une enceinte de défroissage selon un mode de réalisation de l'invention.
La [Fig.14a], la [Fig.14b] et la [Fig.14c] sont des vues en perspective de pinces lestées adaptées pour être utilisées dans un procédé selon un mode de réalisation de l'invention.
La [Fig.15] est une vue en perspective d'un cintre adapté pour être utilisé dans un procédé selon un mode de réalisation de l'invention.
La [Fig.16a] est une vue en perspective d'une enceinte de défroissage mobile adaptée pour être utilisée dans un procédé selon un mode de réalisation de l'invention.
La [Fig.16b] est une vue en perspective d'une grille perforée adaptée pour être utilisée dans un procédé selon un mode de réalisation de l'invention.

### DESCRIPTION DETAILLEE DE L'INVENTION

Une enceinte de défroissage 10, illustrée à titre d'exemple non limitatif sur les figures 1 à 12, comprend :
- une base 11 ;
- un toit 13 en regard de la base 11 ;
- un mât 14 s'étendant entre la base 11 et le toit 13 pour maintenir le toit 13 à distance de la base 11 ;
- un rideau 12 dépliable prévu pour s'étendre entre la base 11 et le toit 13, ledit rideau 12 comprenant une première extrémité 121 adaptée pour être fixée à la base 11, et une deuxième extrémité 122 opposée à la première extrémité 121 ; et
- une pièce de guidage 15 fixée à la deuxième extrémité 122 du rideau 12, ladite pièce de guidage 15 comprenant des éléments de fixation 152, 155, 156 prévus pour assurer une fixation amovible de la pièce de guidage 15 au toit 13, et des éléments de guidage 151 prévus pour guider une translation de la pièce de guidage 15 le long du mât 14.

L'enceinte de défroissage 10 présente :
- une configuration de travail, illustrée à titre d'exemple non limitatif sur les figures 1, 2, 10a, 11a et 12a, dans laquelle la pièce de guidage 15 est fixée au toit 13 par les éléments de fixation 152, 155, 156 et le rideau 12 est déplié de sorte à raccorder le toit 13 et la base 11, la base 11, le toit 13 et le rideau 12 délimitant ensemble un volume fermé d'enceinte de défroissage 10 ; et
- une configuration d'accès, illustrée à titre d'exemple non limitatif sur les figures 3, 4a et 4b, dans laquelle la pièce de guidage 15 est détachée du toit 13 et le rideau 12 est au moins partiellement plié, de sorte à ménager entre la pièce de guidage 15 et le toit 13 un espace ouvert de réception d'un article à défroisser.

L'article à défroisser, ou article de tissu, peut par exemple être un vêtement ou une peluche pour enfant. Il est entendu que l'enceinte de défroissage 10, ou armoire de défroissage, est adaptée pour recevoir un ou plusieurs articles à défroisser, et pour réaliser le défroissage simultané de tous les articles placés dans l'enceinte de défroissage 10.

Le mât 14 a un rôle structurel pour la stabilité de l'enceinte de défroissage 10, et un rôle de soutien pour maintenir le toit 13 à une distance souhaitée de la base 11, la distance entre la base 11 et le toit 13 pouvant être différente en fonction de la configuration de l'enceinte de défroissage 10. Le mât 14 peut être fixé à la base 11 et au toit 13.

Le mât 14 a en outre un rôle de guidage de la translation, c'est-à-dire du coulissement, de la pièce de guidage 15 le long du mât 14. Une translation de la pièce de guidage 15 le long du mât 14 adaptée pour rapprocher la pièce de guidage 15 du toit 13 entraîne un dépliage du rideau 12. Une translation de la pièce de guidage 15 le long du mât 14 adaptée pour rapprocher la pièce de guidage 15 de la base 11 entraîne un pliage du rideau 12. Ainsi, une translation de la pièce de guidage 15 le long du mât 14 entraîne un pliage ou un dépliage du rideau 12, selon le sens de translation de la pièce de guidage 15.

L'enceinte de défroissage 10 permet donc de guider la translation de la pièce de guidage 15 le long du mât 14, c'est-à-dire de guider le pliage et le dépliage du rideau 12. L'utilisateur peut ainsi facilement plier ou déplier le rideau 12, sans avoir à gérer lui-même le guidage du rideau 12 lors du pliage ou du dépliage le long du mât 14, ledit guidage étant assuré par les éléments de guidage 151 de la pièce de guidage 15.

L'utilisateur peut également facilement attacher ou détacher la pièce de guidage 15 au toit 13, par le biais des éléments de fixation 152, 155, 156 de la pièce de guidage 15 assurant une fixation amovible de la pièce de guidage 15 au toit 13.

Le guidage dû à la translation de la pièce de guidage 15 facilite le dépliage et le repliage du rideau 12, permettant un bon positionnement du rideau 12 vis-à-vis du toit 13 pour facilement attacher le rideau 12 au toit 13, le rideau 12 étant immédiatement dans la bonne position pour être attaché au toit 13 une fois qu'il est déplié. Ainsi, l'utilisateur peut facilement modifier une configuration de l'enceinte de défroissage 10.

L'accès à l'enceinte de défroissage 10 pour mettre en place les articles à défroisser ne nécessite pas de moyens spécifiques de fermeture et d'ouverture du rideau 12 telle qu'une fermeture éclair.

En effet, le simple pliage du rideau 12 permet de faire passer l'enceinte de défroissage 10 dans la configuration d'accès et de dégager ainsi un espace ouvert entre le rideau 12 et le toit 13 de l'enceinte de défroissage 10. L'utilisateur peut alors placer dans l'espace ouvert un ou plusieurs article(s) de tissu à défroisser.

Le repliage du rideau 12 et son attache au toit 13 de l'enceinte de défroissage 10 permet de passer à la configuration de travail, l'espace ouvert dans lequel est positionné l'article à défroisser devenant un espace fermé d'enceinte de défroissage 10. L'utilisateur peut alors lancer un cycle d'action, par exemple un cycle de séchage, un cycle de défroissage, et/ou un cycle d'assainissement. L'enceinte de défroissage 10 réalise alors, sans nécessiter d'action supplémentaire de l'utilisateur, le cycle d'action sur les articles.

Un axe de rideau correspond à une direction de pliage et de dépliage du rideau 12, aussi appelée direction verticale. L'axe de rideau est sensiblement orthogonal à la base 11 et au toit 13 de l'enceinte de défroissage 10. L'axe de rideau passe sensiblement par un centre de l'enceinte de défroissage 10. Les termes haut et bas sont utilisés en référence à une position le long de l'axe de rideau, la base 11 étant située en une position basse et le toit 13 étant située en une position haute.

Une direction radiale est une direction perpendiculaire à l'axe de rideau et passant par lui. Les termes internes et externes respectivement, sont utilisés en référence à la direction radiale de sorte que la partie ou la face interne d'un élément est plus proche de l'axe de rideau que la partie ou la face externe du même élément. Ainsi, le volume fermé d'enceinte de défroissage 10 forme un volume interne de l'enceinte de défroissage 10.

Le mât 14 s'étend sensiblement dans la direction verticale. Une longueur du mât 14 correspond à une dimension du mât 14 selon l'axe de rideau, c'est-à-dire à une dimension du mât 14 dans la direction de la plus grande étendue du mât 14. Une distance entre le toit 13 et la base 11 de l'enceinte de défroissage 10 correspond sensiblement à la longueur du mât 14 dans la direction verticale.

### Rideau

La première extrémité 121 du rideau 12 est adaptée pour être fixée à la base 11. La première extrémité 121 est ainsi montée fixe par rapport à la base 11, et ne peut pas être démontée par l'utilisateur.

Lorsque le rideau 12 est déplié, le rideau 12 est sensiblement tendu, voire étiré, entre la base 11 et le toit 13. La paroi textile 100 peut former sensiblement un manchon autour de l'axe de rideau, la présence de plis étant limitée.

Lorsque le rideau 12 est au moins partiellement plié, le rideau 12 peut être partiellement ou totalement replié sur lui-même. Le rideau 12 peut être au moins partiellement posé sur la base 11, le cas échéant à l'intérieur de la base 11.

Le rideau 12 peut être étanche et élastique. Un rideau 12 étanche permet de maintenir les taux d'humidité et la température souhaités dans l'enceinte de défroissage 10 lors du procédé de défroissage. Un rideau 12 élastique permet de faciliter un pliage ou un dépliage du rideau 12, tout en limitant l'apparition de plis.

Le rideau 12 peut comprendre une paroi textile multicouches comprenant une première couche et une deuxième couche, la première couche étant réalisée en une matière textile comprenant des fibres élastiques et la deuxième couche étant réalisée en une matière textile étanche.

Le rideau 12 peut comprendre une paroi textile et une armature. L'armature peut comprendre un premier connecteur de rideau 210 prévu pour assurer une fixation de la paroi textile à la base 11 de l'enceinte de défroissage 10 et un deuxième connecteur de rideau 220 prévu pour assurer une fixation de la paroi textile à la pièce de guidage 15, ainsi qu'illustré à titre d'exemples non limitatifs en figures 10a, 10b, 12a et 12b.

Le premier connecteur de rideau 210 est fixé à la première extrémité 121 du rideau 12 et le deuxième connecteur de rideau 220 est fixé à la deuxième extrémité 122 du rideau 12. Le premier connecteur de rideau 210 et/ou le deuxième connecteur de rideau 220 peuvent chacun présenter des formes sensiblement oblongues et similaires.

Le premier connecteur de rideau 210 et le deuxième connecteur de rideau 220 peuvent être cousus sur tout un périmètre respectivement de la première extrémité 121 du rideau 12 et de la deuxième extrémité 122 du rideau 12, de sorte à définir un périmètre sensiblement oblong respectivement de la première extrémité 12 du rideau 12 et de la deuxième extrémité 122 du rideau 12. Ainsi, un périmètre du rideau 12 déplié est sensiblement oblong sur toute une longueur du rideau 12 dans la direction verticale.

Le premier connecteur de rideau 210 et/ou le deuxième connecteur de rideau 220 peuvent être réalisées en matière plastique.

L'armature peut comprendre en outre une pluralité de baleines, les baleines d'armature étant disposées à intervalle régulier le long de la paroi textile. Chaque portion de la paroi textile située entre deux baleines d'armature présente une forme convexe, de sorte que l'armature et la paroi textile assurent un pliage en accordéon et un dépliage du rideau 12.

### Configuration de travail, configuration d'accès

Dans la configuration de travail, l'enceinte de défroissage 10 présente des dimensions adaptées pour assurer le défroissage d'au moins un article de tissu situé dans le volume fermé d'enceinte de défroissage 10. Le mât 14 peut être disposé à l'intérieur du volume fermé d'enceinte de défroissage 10. Le rideau 12 forme une paroi externe de l'enceinte de défroissage 10 et présente une forme en accordéon étiré.

Dans la configuration d'accès, le rideau 12 présente au moins un pli, le rideau 12 présentant une forme en accordéon replié. La pièce de guidage 15 est située à distance du toit 13, la pièce de guidage 15 étant rapprochée de la base 11 par rapport à la configuration de travail, de sorte à ménager entre la pièce de guidage 15 et le toit 13 l'espace ouvert de réception d'un article à défroisser. Ainsi, dans la configuration d'accès de l'enceinte de défroissage 10, un utilisateur peut mettre en place un vêtement dans l'espace ouvert de réception.

### Configuration de transport et mât

L'enceinte de défroissage 10 peut présenter en outre une configuration de transport, illustrée à titre d'exemples non limitatifs en [Fig.10b], en [Fig.11b] et en [Fig.12b], adaptée pour faciliter un transport de l'enceinte de défroissage 10 par un utilisateur. L'enceinte de défroissage 10 est mobile, ou portative, de sorte que l'enceinte de défroissage 10 peut facilement être montée, démontée et transportée par l'utilisateur. L'enceinte de défroissage 10 mobile présente notamment un poids restreint et présente, en particulier dans la configuration de transport, des dimensions qui permettent son transport par un utilisateur. L'utilisateur peut ainsi transporter l'enceinte de défroissage 10 en différents endroits. En outre, l'utilisateur peut, grâce au guidage de la pièce de guidage 15 le long du mât 14, monter ou démonter l'enceinte de défroissage 10 sans difficultés et en un temps limité.

Le mât 14 peut présenter une longueur réglable de sorte à maintenir le toit 13 à une distance réglable de la base 11. En d'autres termes, la longueur du mât 14 est ajustable, une variation de la longueur du mât 14 entraînant une variation correspondante de la distance entre le toit 13 et la base 11. Dans la configuration de travail et dans la configuration d'accès, le mât 14 présente une première longueur. Dans la configuration de transport, le rideau 12 est au moins partiellement plié et le mât 14 présente une deuxième longueur strictement inférieure à la première longueur. Le mât 14 est donc plus court dans la configuration de transport que dans la configuration de travail ou dans la configuration d'accès. Ainsi, le toit 13 est plus proche de la base 11 dans la configuration de transport que dans la configuration de travail ou dans la configuration d'accès. En d'autres termes, l'enceinte de défroissage 10 présente un encombrement moindre dans la configuration de transport que dans la configuration de travail ou dans la configuration d'accès. Les dimensions de l'enceinte de défroissage 10 dans la configuration de transport sont donc moindres que dans la configuration de travail ou dans la configuration d'accès. L'enceinte de défroissage 10 peut ainsi plus facilement être transportée lorsqu'elle est dans la configuration de transport. De plus, l'encombrement réduit de l'enceinte de défroissage 10 dans sa configuration de transport permet également un gain de place lors du stockage de l'enceinte de défroissage 10, par exemple dans un placard.

Dans la configuration de transport, la pièce de guidage 15 peut être fixée au toit 13 par les éléments de fixation 152, 155, 156, le rideau 12 au moins partiellement plié raccordant la base 11 et le toit 13. En variante, la pièce de guidage 15 peut être détachée du toit 13, le rideau 12 pouvant également raccorder la base 11 et le toit 13. En variante, la pièce de guidage 15 peut être située à distance du toit 13.

La base 11 peut être mobile de sorte à permettre un déplacement de l'enceinte de défroissage 10. Par exemple, la base 11 peut être montée sur des roues. Ainsi, l'enceinte de défroissage 10 peut encore plus facilement être déplacée par l'utilisateur, quelle que soit la configuration de l'enceinte de défroissage 10.

Le mât 14 peut être télescopique, plusieurs parties du mât 14 s'emboîtant et coulissant les unes dans les autres pour ajuster une longueur du mât 14.

Le mât 14 peut comprendre une première partie 141 de mât 14 fixée à la base 11, une deuxième partie 142 de mât 14 fixée au toit 13, et une pièce de jonction 143 raccordant la première partie 141 de mât 14 et la deuxième partie 142 de mât 14. La deuxième partie 142 de mât 14 peut être mobile par rapport à la première partie 141 de mât 14, en particulier être escamotable dans la première partie 141 de mât 14, de sorte à régler une longueur du mât 14.

Une première longueur du mât 14 peut correspondre sensiblement à une somme d'une longueur de la première partie 141 de mât 14 et d'une longueur de la deuxième partie 142 de mât 14. Lorsque le mât 14 présente la première longueur, la première partie 141 de mât 14 et la deuxième partie 142 de mât 14 peuvent être raccordées et verrouillés en position par la pièce de jonction 143 de sorte à former un mât 14 sensiblement continu s'étendant sensiblement dans la direction verticale. Ainsi, le mât 14 permet d'assurer un guidage continu de la pièce de guidage 15 lors de sa translation le long du mât 14 pour déplier le rideau 12. En effet, la pièce de guidage 15 peut s'étendre lorsque l'enceinte de défroissage 10 est dans la configuration d'accès sensiblement au niveau de la première partie 141 de mât 14. La pièce de guidage 15 doit donc être déplacée par l'utilisateur en translation le long de la première partie 141 de mât 14, de la pièce de jonction 143, puis de la deuxième partie 142 de mât 14, en vue d'être fixée au toit 13 de l'enceinte de défroissage 10.

Une deuxième longueur du mât 14 peut correspondre sensiblement à la longueur de la première partie 141 de mât 14, la deuxième partie 142 de mât 14 étant par exemple escamotée dans la première partie 141 de mât 14, ou repliée contre la première partie 141 de mât 14. Ainsi, une distance entre le toit 13 et la base 11 de l'enceinte de défroissage 10 est diminuée lorsque le mât 14 présente la deuxième longueur.

Le mât 14 peut comprendre en outre des éléments de guidage adaptés pour coopérer avec les éléments de guidage 151 de la pièce de guidage 15 de sorte à optimiser le guidage en translation de la pièce de guidage 15 le long du mât 14. Par exemple, les éléments de guidage du mât 14 peuvent comprendre un rail de guidage, un galet de guidage 151 de la pièce de guidage 15 étant adapté pour rouler dans le rail de guidage. La précision du guidage de la pièce de guidage 15 en translation le long du mât 14 est de la sorte encore améliorée.

### Pièce de guidage

La pièce de guidage 15 est mobile, et est montée coulissante en translation le long du mât 14. La pièce de guidage 15 peut s'étendre autour du mât 14 et être disposée en contact avec le mât 14.

La pièce de guidage 15, illustrée à titre d'exemple non limitatif en [Fig.9a], en [Fig.9b] et en [Fig.9c], peut présenter une forme sensiblement oblongue. La pièce de guidage 15 est fixée à la deuxième extrémité 122 du rideau 12. Plus particulièrement, la pièce de guidage 15 peut être fixée au deuxième connecteur de rideau 220 qui est fixé à la deuxième extrémité 122 du rideau 12. La pièce de guidage 15 peut présenter une forme sensiblement cylindrique oblongue autour de l'axe de rideau.

En particulier, la pièce de guidage 15 peut présenter un socle 154 de mise en place du rideau 12, des éléments de préhension 153, des éléments de guidage 151 et/ou des éléments de fixation 152, 155, 156.

Le socle 154 de mise en place du rideau 12 est adapté pour assurer la fixation de la pièce de guidage 15 à la deuxième extrémité 122 du rideau 12. Le socle 154 de mise en place du rideau 12 peut présenter une forme sensiblement oblongue. Un périmètre du socle 154 de mise en place du rideau 12 peut correspondre sensiblement à un périmètre du deuxième connecteur de rideau 220.

Le rideau 12 peut être fixé au socle 154 de mise en place du rideau 12, par exemple par l'intermédiaire du deuxième connecteur de rideau 220, le deuxième connecteur de rideau 220 étant fixé à la fois à la deuxième extrémité 122 du rideau 12 et au socle 154 de mise en place du rideau 12.

La base 11 de l'enceinte de défroissage 10 peut présenter une forme sensiblement oblongue. Un périmètre de la base 11 peut correspondre sensiblement à un périmètre du premier connecteur de rideau 210. Le rideau 12 peut être fixé à la base 11 par l'intermédiaire du premier connecteur de rideau 210, le premier connecteur de rideau 210 étant fixé à la fois à la première extrémité 121 du rideau 12 et à la base 11. En particulier, le premier connecteur de rideau 210 peut être vissé à un fond 111 de la base 11 de l'enceinte de défroissage 10.

Les éléments de préhension 153 de la pièce de guidage 15 peuvent comprendre une poignée. L'utilisateur saisit la poignée 153 pour faire coulisser la pièce de guidage 15 le long du mât 14 en vue de la rapprocher de la base 11 ou du toit 13 de l'enceinte de défroissage 10. La poignée 153 peut être formée par une saillie externe de la base 11 de la pièce de guidage 15. La pièce de guidage 15 peut comprendre deux poignées 153 disposées de part et d'autre du socle 154 oblong, de chaque côté du socle 154 oblong. Ainsi, l'utilisateur peut saisir les deux poignées 153 en même temps pour déplacer la pièce de guidage 15, ce qui permet de faciliter le guidage.

Les éléments de guidage 151 de la pièce de guidage 15 sont adaptés pour s'étendre au contact du mât 14, plus particulièrement au contact d'une face externe du mât 14, de sorte à assurer un guidage en translation de la pièce de guidage 15 le long du mât 14. Les éléments de guidage 151 peuvent être montés sur le socle 154 sensiblement oblong de la pièce de guidage 15, par exemple être montés dans le socle 154 sensiblement oblong de sorte à faire saillie au moins partiellement en une position plus interne que le socle 154. Les éléments de guidage 151 de la pièce de guidage 15 peuvent comprendre au moins un galet de guidage adapté pour rouler le long du mât 14 lors du déplacement en translation de la pièce de guidage 15 le long du mât 14. Le galet de guidage 151 peut être en forme de disque ou de roulette. Le galet de guidage 151 permet de diminuer les frottements lors du déplacement en translation de la pièce de guidage 15 le long du mât 14.

L'enceinte de défroissage 10 peut comprendre deux mâts 14 sensiblement parallèles disposés de chaque côté de la base 11, par exemple de part et d'autre de la base 11 oblongue. Les éléments de guidage 151 sont adaptés pour assurer un guidage en translation de la pièce de guidage 15 le long de chacun des deux mâts 14. En particulier, les éléments de guidage 151 peuvent comprendre au moins deux galets de guidage disposés de part et d'autre du socle 154 oblong, de chaque côté du socle 154 oblong. Chaque galet de guidage 151 est au contact de l'un des deux mâts 14 de l'enceinte de défroissage 10. Cette configuration permet un guidage encore plus efficace et précis de la translation de la pièce de guidage 15 le long du mât 14. En particulier, les éléments de guidage 151 peuvent comprendre deux paires de galets de guidage 151 disposées de part et d'autre du socle 154 oblong, chaque paire de galets de guidage 151 étant au contact de l'un des deux mâts 14 de l'enceinte de défroissage 10.

Les éléments de fixation 152, 155, 156 de la pièce de guidage 15 sont adaptés pour fixer de manière amovible la pièce de guidage 15 au toit 13. Le toit 13 peut comprendre des éléments de fixation adaptés pour coopérer avec les éléments de fixation 152, 155, 156 de la pièce de guidage 15 au toit 13 de sorte à assurer une fixation amovible de la pièce de guidage 15 au toit 13. La [Fig.6a] et la [Fig.6b] illustrent un exemple non limitatif d'une coopération entre la pièce de guidage 15 et le toit 13 de sorte à fixer, ou attacher, la pièce de guidage 15 au toit 13.

Les éléments de fixation 152, 155, 156 de la pièce de guidage 15 peuvent comprendre un crochet de clipsage 1551 de la pièce de guidage 15 au toit 13. La fixation de la pièce de guidage 15 au toit 13 est alors réalisée par clipsage de la pièce de guidage 15 sur le toit 13. Un tel clipsage permet d'attacher le rideau 12 au toit 13 de manière automatique lorsque le rideau 12 atteint la position entièrement dépliée, c'est-à-dire sans nécessiter de geste spécifique de la part de l'utilisateur. En effet, le crochet de clipsage 1551 est automatiquement en position pour être clipsé au toit 13 du fait du guidage du dépliage du rideau 12 par les éléments de guidage 151 de la pièce de guidage 15 : lorsque la pièce de guidage 15 atteint le niveau du toit 13 de l'enceinte de défroissage 10, le crochet de clipsage 1551 vient en prise avec le toit 13 pour verrouiller la pièce de guidage 15 par rapport au toit 13, sans nécessiter d'action supplémentaire de l'utilisateur. Le crochet de clipsage 1551 peut être rapporté et fixé sur le socle 154 de mise en place du rideau 12 de la pièce de guidage 15, en une position plus interne que la poignée 153. Le crochet de clipsage 1551 peut faire saillie vers le toit 13, c'est-à-dire vers le haut, par rapport au socle 154 de mise en place du rideau 12 de la pièce de guidage 15, de sorte que le crochet de clipsage 1551 entre en contact avec le toit 13 de l'enceinte de défroissage 10 lorsque le rideau 12 est déplié.

Les éléments de fixation 152, 155, 156 de la pièce de guidage 15 peuvent comprendre un levier 155 comprenant une première extrémité 1551 et une deuxième extrémité 1552 opposée à la première extrémité 1551. La première extrémité 1551 du levier 155 forme le crochet de clipsage de la pièce de guidage 15 au toit 13. La deuxième extrémité 1552 du levier 155 est adaptée pour être actionnée en pivotement de sorte à déclipser la pièce de guidage 15 du toit 13. En particulier, la deuxième extrémité 1552 du levier 155 peut être actionnée en pivotement par l'utilisateur lorsque la pièce de guidage 15 est attachée au toit 13, de sorte à détacher le crochet de clipsage 1151 formé par la première extrémité 1551 du toit 13.

La deuxième extrémité 1552 du levier 155 fait saillie vers la base 11, c'est-à-dire vers le bas, par rapport au socle 154 de la pièce de guidage 15, de sorte à pouvoir être saisie par l'utilisateur lorsque la pièce de guidage 15 est fixée au toit 13 par le crochet de clipsage formant la première extrémité 1551 du levier 155. L'utilisateur peut actionner la deuxième extrémité 1552 du levier 155 de sorte à faire pivoter le levier 155 pour désengager la première extrémité 1551 du levier du toit 13 et ainsi détacher la pièce de guidage 15 du toit 13.

Les éléments de fixation 152, 155, 156 de la pièce de guidage 15 peuvent comprendre une paroi tronconique 152. Le toit 13 comprend alors une cavité adaptée pour recevoir la paroi tronconique 152 lorsque la pièce de guidage 15 est fixée au toit 13. La cavité du toit 13 peut s'étendre sensiblement vers le bas par rapport au toit 13. La paroi tronconique 152 permet d'améliorer encore la précision du guidage du dépliage du rideau 12, en particulier permet de positionner précisément la pièce de guidage 15 par rapport au toit 13 sur la fin de course de déplacement de la pièce de guidage 15 vers le toit 13, lorsque l'enceinte de défroissage 10 est déplacée vers la configuration de travail, de sorte à permettre d'attacher facilement la pièce de guidage 15 au toit 13. La cavité du toit 13 peut présenter une forme et des dimensions sensiblement complémentaires de ladite paroi tronconique 152 de la pièce de guidage 15 : par exemple, une forme et des dimensions d'une surface interne de la cavité du toit 13 peut correspondre sensiblement à une forme et des dimensions d'une surface externe de la paroi tronconique 152 de la pièce de guidage 15. La paroi tronconique 152 peut être rapportée et fixée sur le socle 154 de mise en place du rideau 12, ou être formée d'une pièce avec le socle 154. La paroi tronconique 152 peut s'étendre vers le toit 13, c'est-à-dire vers le haut, par rapport au socle 154, de sorte que la paroi tronconique 152 entre en contact avec le toit 13 de l'enceinte de défroissage 10, en particulier est insérée dans la cavité du toit 13, lorsque le rideau 12 est déplié.

Les éléments de fixation 152, 155, 156 de la pièce de guidage 15 peuvent comprendre des clips 156 de fixation du rideau 12 rapportés et fixés le long d'un périmètre du socle 154 de mise en place du rideau 12. Les clips 156 de fixation peuvent être des languettes élastiques. Par exemple, quatre clips 156 de fixation peuvent être répartis le long du socle 154 de mise en place du rideau. Les clips 156 de fixation coopèrent lors du dépliage du rideau 12 avec des éléments de fixation du toit 13, par exemple peuvent être insérés dans des logements respectifs du toit 13 lorsque le rideau 12 est déplié. Ainsi, les clips 156 de fixation contribuent à la fixation du rideau 12 au toit 13 de l'enceinte de défroissage 10 et au maintien de l'enceinte de défroissage 10 dans la configuration de travail.

Le toit 13 peut comprendre un joint d'étanchéité 131, dont un exemple de réalisation est visible sur les figures 5, 6a et 6b, adapté pour assurer l'étanchéité entre la pièce de guidage 15 et le toit 13 lorsque la pièce de guidage 15 est fixée au toit 13. En particulier, le joint d'étanchéité 131 permet d'assurer l'étanchéité à la vapeur, de sorte que lorsque l'enceinte de défroissage 10 est dans la configuration de travail et réalise un cycle de défroissage, la vapeur injectée dans le volume fermé d'enceinte de défroissage 10 ne s'échappe pas de l'enceinte de défroissage 10.

Le joint d'étanchéité 131 peut être disposé le long d'une circonférence entière de la pièce de guidage 15. Les éléments de fixation 152, 155, 156 de la pièce de guidage 15 prennent appui sur le joint d'étanchéité 131 lorsque la pièce de guidage 15 est fixée au toit 13, de sorte à assurer l'étanchéité.

Dispositif de génération et d'injection de vapeur, dispositif de séchage par soufflage d'air chaud

L'enceinte de défroissage 10 comprend en outre :
- un dispositif de génération et d'injection de vapeur 200 dans l'enceinte de défroissage 10 ; et
- un dispositif de séchage par soufflage d'air chaud 100, adapté pour générer et injecter de l'air chaud dans l'enceinte de défroissage 10.

Le dispositif de génération et d'injection de vapeur 200 et le dispositif de séchage par soufflage d'air chaud 100 peuvent être intégrés dans la base 11 de l'enceinte de défroissage 10, ainsi qu'illustré à titre d'exemple non limitatif en figures 7a et 7b. Le dispositif de génération et d'injection de vapeur 200 et le dispositif de séchage par soufflage d'air chaud 100 peuvent comprendre au moins un tuyau débouchant de la base 11 de l'enceinte de défroissage 10 dans le volume de réception de l'article à défroisser, au niveau de la base 11 de l'enceinte de défroissage 10. Ainsi, la vapeur et l'air chaud générés sont injectés dans l'enceinte de défroissage 10 au niveau de la base 11 de l'enceinte de défroissage 10, et remontent vers le toit 13 de l'enceinte de défroissage 10 à travers le ou les article(s) à défroisser. Cela permet d'assurer un défroissage efficace de l'article disposé dans l'enceinte de défroissage 10.

Le dispositif de séchage par soufflage d'air chaud 100 peut comprendre un ventilateur associé à une résistance chauffante. L'air est chauffé par la résistance chauffante et ventilé par le ventilateur pour être injecté à l'intérieur de l'enceinte de défroissage 10.

L'enceinte de défroissage 10 peut comporter en outre un dispositif de refroidissement par soufflage d'air froid, adapté pour refroidir le ou les article(s) en tissu placé(s) dans l'enceinte de défroissage 10 après son/leur défroissage. Le dispositif de refroidissement par soufflage d'air froid peut correspondre au dispositif de séchage par soufflage d'air chaud 200. Le dispositif peut être paramétré pour souffler de l'air chaud, puis pour souffler de l'air froid une fois que l'étape de séchage par soufflage par air chaud est terminée. Ainsi, le vêtement défroissé que récupère l'utilisateur est refroidi de sorte à éviter tout risque de brûlure de l'utilisateur.

### Eléments de mise en place d'un vêtement

L'enceinte de défroissage 10 peut comprendre au moins un élément de mise en place d'un vêtement adapté pour assurer une mise en place et un maintien du vêtement lors d'un cycle de défroissage. L'utilisateur prépare l'article à défroisser en mettant en place l'article à défroisser dans l'enceinte de défroissage 10, en particulier sur un élément de mise en place d'un vêtement.

Au moins un élément de mise en place d'un vêtement peut être rapporté et fixé de manière amovible sur le toit 13 de l'enceinte de défroissage 10. Par exemple, une tringle, un cintre 40 et/ou au moins une pince de fixation d'un article 41 peut être rapporté et fixé de manière amovible au toit 13 de l'enceinte de défroissage 10. Ainsi, la [Fig.5] illustre un exemple non limitatif de cintre 40 et de pince 41 fixés de manière amovible au toit 13 de l'enceinte de défroissage 10.

Au moins un élément de mise en place d'un vêtement peut comprendre au moins une pince lestée 30, ainsi qu'illustrée à titre d'exemple non limitatif en figures 14a à 14c. L'utilisateur peut alors accrocher l'au moins une pince lestée 30 sur l'article de tissu et placer l'article de tissu dans l'enceinte de défroissage 10, avant ou après avoir accrochée ladite pince lestée 30, en particulier sur un cintre 40 de l'enceinte de défroissage 10. La pince lestée 30 est de préférence accrochée sur une partie basse de l'article de tissu, par exemple à la base 11 du vêtement, une partie haute de l'article de tissu étant mise en place sur le cintre 40 de l'enceinte de défroissage 10. Plusieurs pinces lestées 30 peuvent être accrochées sur l'article de tissu. Par exemple, si l'article de tissu est une chemise, des pinces lestées 30 peuvent être accrochées à chaque manche de la chemise et sur la base 11 de la chemise. Si l'article de tissu est un pantalon, des pinces lestées 30 peuvent être accrochées au niveau du bas de chacune des jambes du pantalon.

La pince lestée 30 peut présenter différents poids et/ou dimensions. La pince lestée 30 peut présenter une largeur comprise entre 100 mm et 200 mm, de préférence une largeur d'environ 150 mm. La pince lestée 30 peut présenter un poids compris entre 300 g et 1 kg, de préférence d'environ 400 g.

La [Fig.14a] illustre un exemple de pince lestée 30 30 présentant des dimensions et un poids supérieur à la pince lestée 30 illustrée en [Fig.14b]. Les dimensions de la pince lestée 30 sont adaptées en fonction de l'article de tissu sur lequel la pince lestée 30 est destinée à être accrochée. Cela permet de faciliter l'accrochage de la pince lestée 30 sur l'article de tissu. Le poids de la pince lestée 30 est adapté pour ajuster la tension des fibres de l'article de tissu, ce qui permet ainsi d'améliorer encore l'efficacité du procédé de défroissage.

Une ou plusieurs ouvertures peuvent être formées dans le cintre 40, ainsi qu'illustré à titre d'exemple non limitatif en [Fig.15]. Ainsi, la vapeur et/ou l'air chaud injecté dans l'enceinte de défroissage 10 peut passer à travers les ouvertures du cintre 40, ce qui permet d'augmenter encore l'efficacité du procédé de défroissage.

Le cintre 40 peut présenter une largeur minimale de 450 mm, et/ou une épaisseur minimale de 40 mm. Le cintre 40 peut présenter des bords arrondis permettant de ne pas marquer les articles mis en place sur le cintre 40.

Le cintre 40 peut être mis en place sur à la tringle, ou sur un crochet fixé au toit 13 de l'enceinte de défroissage 10.

La base 11 peut comprendre au moins un élément de mise en place d'un vêtement, telle qu'une grille perforée 60. La grille perforée 60, ainsi qu'illustré à titre d'exemples non limitatifs en figures 16a et 16b, est adaptée pour être placée au contact de la base 11 de l'enceinte de défroissage 10, sur la base 11 de l'enceinte de défroissage 10. L'utilisateur peut placer un article de tissu sur la grille perforée 60. La grille perforée 60 forme une étagère adaptée pour recevoir un article en tissu à défroisser. La grille perforée 60 peut être une grille amovible formée de deux moitiés de grille. Les deux moitiés de grille sont disposées au contact l'une de l'autre et au contact de la base 11 de l'enceinte de défroissage 10, de sorte à former une grille perforée 60 qui recouvre la base 11 de l'enceinte de défroissage 10.

Lorsque le dispositif de génération et d'injection de vapeur et le dispositif de séchage par soufflage d'air chaud sont intégrés dans la base 11 de l'enceinte de défroissage 10, la grille perforée 60 est positionnée à proximité des sorties de vapeur et d'air chaud de la base 11 de l'enceinte de défroissage 10. Ainsi, les températures sont particulièrement élevées pour les articles placés sur la grille perforée 60. La grille perforée 60 permet donc un défroissage et le cas échéant un assainissement particulièrement efficace des articles placés sur la grille perforée 60. Par exemple, des doudous ou des chaussures peuvent être placés sur la grille perforée 60.

### Procédé d'utilisation de l'enceinte de défroissage

Un procédé d'utilisation d'une enceinte de défroissage 10 décrite ci-dessus comprend au moins les étapes suivantes pour passer de la configuration de travail à la configuration d'accès :
- détacher les éléments de fixation 152, 155, 156 de la pièce de guidage 15 du toit 13; et
- déplacer en translation la pièce de guidage 15 le long du mât 14 de sorte à plier le rideau 12, la translation étant guidée par les éléments de guidage 151.

Un procédé d'utilisation d'une enceinte de défroissage 10 décrite ci-dessus comprend au moins les étapes suivantes pour passer de la configuration d'accès à la configuration de travail :
- déplacer en translation la pièce de guidage 15 le long du mât 14 de sorte à déplier le rideau 12, la translation étant guidée par les éléments de guidage 151 ; et
- fixer les éléments de fixation 152, 155, 156 de la pièce de guidage 15 au toit 13.

Ces procédés d'utilisation de l'enceinte de défroissage 10 présentent des avantages similaires aux avantages décrits concernant l'enceinte de défroissage 10. En particulier, la translation de la pièce de guidage 15 le long du mât 14 est guidée, ce qui permet de faciliter le pliage et le dépliage du rideau 12, ainsi que l'attache du rideau 12 au toit 13. Les procédés d'utilisation décrits ci-dessus permettent de changer facilement la configuration de l'enceinte de défroissage 10.

L'utilisateur peut par exemple déclipser le crochet de clipsage 1551 de la pièce de guidage 15 du toit 13 de sorte à détacher la pièce de guidage 15 du toit 13.

Le fait de fixer les éléments de fixation 152, 155, 156 de la pièce de guidage 15 au toit 13 peut être réalisé sans nécessiter d'action particulière de l'utilisateur lorsque le rideau 12 atteint la position entièrement dépliée. Plus particulièrement, lorsque la pièce de guidage 15 atteint le niveau du toit 13 de l'enceinte de défroissage 10, le crochet de clipsage 1551 peut venir en prise avec le toit 13 pour verrouiller la pièce de guidage 15 par rapport au toit 13, sans nécessiter d'action supplémentaire de l'utilisateur.

Un procédé d'utilisation de l'enceinte de défroissage 10 peut comprendre en outre une étape consistant à régler une longueur du mât 14. La longueur du mât 14 peut être réglée par l'utilisateur. Par exemple, lorsque l'enceinte de défroissage 10 est dans la configuration d'accès, l'utilisateur peut escamoter la deuxième partie 142 de mât 14 à l'intérieur de la première partie 141 de mât pour faire passer le mât 14 d'une première longueur à une deuxième longueur strictement inférieure à la première longueur. A l'inverse, l'utilisateur peut déployer la deuxième partie 142 de mât 14 à l'extérieur de la première partie 141 de mât 14 pour passer le mât 14 de la première longueur à la deuxième longueur.

Plus particulièrement, le procédé comprend l'étape suivante pour passer de la configuration d'accès à la configuration de transport :
- réglage de la longueur du mât 14, de sorte à faire passer le mât 14 d'une première longueur à une deuxième longueur strictement inférieure à la première longueur.

Le procédé comprend l'étape suivante pour passer de la configuration de transport à la configuration d'accès :
- réglage de la longueur du mât 14, de sorte à faire passer le mât 14 d'une deuxième longueur à une première longueur strictement supérieure à la première longueur.

Un procédé d'utilisation de l'enceinte de défroissage 10 peut comprendre en outre une étape consistant à, lorsque l'enceinte de défroissage 10 est dans la configuration d'accès, placer un article dans ou retirer un article de l'espace ouvert de réception ménagé entre la pièce de guidage 15 et le toit 13. L'utilisateur positionne ainsi un ou plusieurs articles à défroisser dans l'espace ouvert de réception. L'espace ouvert de réception deviendra le volume fermé de l'enceinte de défroissage 10 lorsque l'enceinte de défroissage 10 sera dans la configuration de travail.

Un procédé d'utilisation d'une enceinte de défroissage 10 mobile pour le défroissage d'au moins un article de tissu destiné à être placé dans l'enceinte de défroissage 10, ainsi qu'illustré à titre d'exemple non limitatif en [Fig.13], comprend les étapes successives suivantes :
- E1 : première vaporisation par génération et injection de vapeur dans l'enceinte de défroissage 10 à un débit de première vaporisation pendant une durée de première vaporisation non nulle ;
- E2 : deuxième vaporisation par génération et injection de vapeur dans l'enceinte de défroissage 10 à un débit de deuxième vaporisation pendant une durée de deuxième vaporisation non nulle, dans lequel le débit de deuxième vaporisation est strictement inférieur au débit de première vaporisation ; et
- E3 : séchage par soufflage d'air chaud dans l'enceinte de défroissage 10 pendant une durée de séchage non nulle.

Le procédé peut comprendre en outre en outre une étape E4 de refroidissement de l'article par soufflage d'air froid dans l'enceinte de défroissage 10, l'étape de refroidissement E4 étant réalisée à la suite de l'étape de séchage par soufflage d'air chaud E3.

Le procédé peut comprendre en outre une étape préalable E0 de paramétrage par un utilisateur de l'enceinte de défroissage 10, au moyen d'une unité de paramétrage 50 de l'enceinte de défroissage 10.

## Revendications

1. Enceinte de défroissage (10), comprenant :
- une base (11) ;
- un toit (13) en regard de la base (11) ;
- un mât (14) s'étendant entre la base (11) et le toit (13) pour maintenir le toit (13) à distance de la base (11) ;
- un rideau (12) dépliable prévu pour s'étendre entre la base (11) et le toit (13), ledit rideau (12) comprenant une première extrémité (121) adaptée pour être fixée à la base (11), et une deuxième extrémité (122) opposée à la première extrémité (121) ; et
- une pièce de guidage (15) fixée à la deuxième extrémité (122) du rideau (12), ladite pièce de guidage (15) comprenant des éléments de fixation (152, 155, 156) prévus pour assurer une fixation amovible de la pièce de guidage (15) au toit (13), dans laquelle l'enceinte de défroissage (10) présente :
- une configuration de travail dans laquelle la pièce de guidage (15) est fixée au toit (13) par les éléments de fixation (152, 155, 156) et le rideau (12) est déplié de sorte à raccorder le toit (13) et la base (11), la base (11), le toit (13) et le rideau (12) délimitant ensemble un volume fermé d'enceinte de défroissage (10) ; et
- une configuration d'accès dans laquelle la pièce de guidage (15) est détachée du toit (13) et le rideau (12) est au moins partiellement plié, de sorte à ménager entre la pièce de guidage (15) et le toit (13) un espace ouvert de réception d'un article à défroisser, **caractérisé en ce que** la pièce de guidage (15) comporte des éléments de guidage (151) prévus pour guider une translation de la pièce de guidage (15) le long du mât (14).

2. Enceinte de défroissage (10) selon la revendication 1, dans laquelle le mât (14) présente une longueur réglable de sorte à maintenir le toit (13) à une distance réglable de la base (11), dans laquelle dans la configuration de travail et dans la configuration d'accès, le mât (14) présente une première longueur, et dans laquelle l'enceinte de défroissage (10) présente en outre une configuration de transport, dans laquelle le rideau (12) est au moins partiellement plié et le mât (14) présente une deuxième longueur strictement inférieure à la première longueur.

3. Enceinte de défroissage (10) selon la revendication 2, dans laquelle le mât (14) est télescopique.

4. Enceinte de défroissage (10) selon l'une quelconque des revendications 1 à 3, dans laquelle le rideau (12) comprend une paroi textile (100) multicouches comprenant une première couche et une deuxième couche, la première couche étant réalisée en une matière textile comprenant des fibres élastiques et la deuxième couche étant réalisée en une matière textile étanche.

5. Enceinte de défroissage (10) selon l'une quelconque des revendications 1 à 4, dans laquelle le rideau (12) comprend une paroi textile (100) et une armature comprenant une pluralité de baleines, les baleines d'armature étant disposées à intervalle régulier le long de la paroi textile (100), et dans laquelle chaque portion de la paroi textile (100) située entre deux baleines d'armature présente une forme convexe, de sorte que l'armature et la paroi textile (100) assurent un pliage en accordéon et un dépliage du rideau.

6. Enceinte de défroissage (10) selon l'une quelconque des revendications 1 à 5, dans laquelle la pièce de guidage (15) présente une forme sensiblement oblongue, et dans laquelle la pièce de guidage (15) est fixée à la deuxième extrémité (122) du rideau (12).

7. Enceinte de défroissage (10) selon l'une quelconque des revendications 1 à 6, dans laquelle les éléments de guidage (151) de la pièce de guidage (15) comprennent au moins un galet de guidage adapté pour rouler le long du mât (14).

8. Enceinte de défroissage (10) selon l'une quelconque des revendications 1 à 7, dans laquelle les éléments de fixation (152, 155, 156) de la pièce de guidage (15) comprennent un crochet de clipsage (1551) de la pièce de guidage (15) au toit (13).

9. Enceinte de défroissage (10) selon la revendication 8, dans laquelle les éléments de fixation (152, 155, 156) de la pièce de guidage (15) comprennent un levier (155) comprenant une première extrémité (1551) et une deuxième extrémité (1552) opposée à la première extrémité (1551), dans laquelle la première extrémité (1551) du levier (155) forme le crochet de clipsage de la pièce de guidage (15) au toit (13), et dans laquelle la deuxième extrémité (1552) du levier (155) est adaptée pour être actionnée en pivotement de sorte à déclipser le crochet de clipsage (1551) de la pièce de guidage (15) du toit (13).

10. Enceinte de défroissage (10) selon l'une quelconque des revendications 1 à 9, dans laquelle les éléments de fixation (152, 155, 156) de la pièce de guidage (15) comprennent une paroi tronconique (152) et le toit (13) comprend une cavité adaptée pour recevoir la paroi tronconique (152) lorsque la pièce de guidage (15) est fixée au toit (13).

11. Enceinte de défroissage (10) selon l'une quelconque des revendications 1 à 10, dans laquelle le toit (13) comprend un joint d'étanchéité (131) adapté pour assurer l'étanchéité entre la pièce de guidage (15) et le toit (13) lorsque la pièce de guidage (15) est fixée au toit (13).

12. Enceinte de défroissage (10) selon l'une quelconque des revendications 1 à 11, comprenant deux mâts (14) sensiblement parallèles disposés de chaque côté de la base (11), et dans laquelle les éléments de guidage (151) sont adaptés pour assurer un guidage en translation de la pièce de guidage (15) le long de chacun des deux mâts (14).

13. Enceinte de défroissage (10) selon l'une quelconque des revendications 1 à 12, dans laquelle dans la configuration d'accès, le rideau (12) est au moins partiellement plié à l'intérieur de la base (11).

14. Procédé d'utilisation d'une enceinte de défroissage (10) selon l'une quelconque des revendications 1 à 13, comprenant au moins les étapes suivantes pour passer de la configuration de travail à la configuration d'accès :
- détacher les éléments de fixation (152, 155, 156) de la pièce de guidage (15) du toit (13) ; et
- déplacer en translation la pièce de guidage (15) le long du mât (14) de sorte à plier le rideau (12), la translation étant guidée par les éléments de guidage (151).

15. Procédé d'utilisation d'une enceinte de défroissage (10) selon l'une quelconque des revendications 1 à 13, comprenant au moins les étapes suivantes pour passer de la configuration d'accès à la configuration de travail :
- déplacer en translation la pièce de guidage (15) le long du mât (14) de sorte à déplier le rideau (12), la translation étant guidée par les éléments de guidage (151) ; et
- fixer les éléments de fixation (152, 155, 156) de la pièce de guidage (15) au toit (13).

16. Procédé selon la revendication 14 ou la revendication 15, comprenant en outre une étape consistant à régler une longueur du mât (14).

17. Procédé selon l'une quelconque des revendications 14 à 16, comprenant en outre une étape consistant à, lorsque l'enceinte de défroissage (10) est dans la configuration d'accès, placer un article dans ou retirer un article de l'espace ouvert de réception ménagé entre la pièce de guidage (15) et le toit (13).

## Patentansprüche

1. Glättkammer (10), umfassend:
- eine Basis (11);
- ein Dach (13), das der Basis (11) zugewandt ist;
- einen Mast (14), der sich zwischen der Basis (11) und dem Dach (13) erstreckt, um das Dach (13) in Abstand von der Basis (11) zu halten;
- einen auseinanderfaltbaren Vorhang (12), der dazu vorgesehen ist, sich zwischen der Basis (11) und dem Dach (13) zu erstrecken, wobei der Vorhang (12) ein erstes Ende (121), das geeignet ist, an der Basis (11) befestigt zu werden, und ein zweites Ende (122) umfasst, das dem ersten Ende (121) gegenüberliegt; und
- ein Führungsteil (15), das am zweiten Ende (122) des Vorhangs (12) befestigt ist, wobei das Führungsteil (15) Befestigungselemente (152, 155, 156) umfasst, die dazu vorgesehen sind, eine abnehmbare Befestigung des Führungsteils (15) am Dach (13) sicherzustellen, wobei die Glättkammer (10) aufweist:
- eine Arbeitskonfiguration, in der das Führungsteil (15) über die Befestigungselemente (152, 155, 156) am Dach (13) befestigt ist und der Vorhang (12) auseinandergefaltet ist, um das Dach (13) und die Basis (11) zu verbinden, wobei die Basis (11) , das Dach (13) und der Vorhang (12) zusammen ein geschlossenes Volumen der Glättkammer (10) begrenzen; und
- eine Zugangskonfiguration, in der das Führungsteil (15) vom Dach (13) gelöst ist und der Vorhang (12) mindestens teilweise zusammengefaltet ist, um zwischen dem Führungsteil (15) und dem Dach (13) einen offenen Raum zum Aufnehmen eines zu glättenden Artikels auszugestalten, **dadurch gekennzeichnet, dass** das Führungsteil (15) Führungselemente (151) umfasst, die dazu vorgesehen sind, eine Verschiebung des Führungsteils (15) entlang des Mastes (14) zu führen.

2. Glättkammer (10) nach Anspruch 1, wobei der Mast (14) eine verstellbare Länge aufweist, um das Dach (13) in einem verstellbaren Abstand von der Basis (11) zu halten, wobei in der Arbeitskonfiguration und in der Zugangskonfiguration der Mast (14) eine erste Länge aufweist, und wobei die Glättkammer (10) weiter eine Transportkonfiguration aufweist, in der der Vorhang (12) mindestens teilweise zusammengefaltet ist und der Mast (14) eine zweite Länge aufweist, die strikt kleiner ist als die erste Länge.

3. Glättkammer (10) nach Anspruch 2, wobei der Mast (14) teleskopierbar ist.

4. Glättkammer (10) nach einem der Ansprüche 1 bis 3, wobei der Vorhang (12) eine mehrschichtige Textilwand (100) umfasst, die eine erste Schicht und eine zweite Schicht umfasst, wobei die erste Schicht aus einem Textilmaterial hergestellt ist, das elastische Fasern umfasst, und wobei die zweite Schicht aus einem dichten Textilmaterial hergestellt ist.

5. Glättkammer (10) nach einem der Ansprüche 1 bis 4, wobei der Vorhang (12) eine Textilwand (100) und eine Armierung umfasst, die eine Vielzahl von Stegen umfasst, wobei die Armierungsstege in regelmäßigem Intervall entlang der Textilwand (100) angeordnet sind, und wobei jeder Abschnitt der Textilwand (100), der sich zwischen zwei Armierungsstegen befindet, eine konvexe Form aufweist, sodass die Armierung und die Textilwand (100) ein ziehharmonikaartiges Zusammenfalten und Auseinanderfalten des Vorhangs sicherstellen.

6. Glättkammer (10) nach einem der Ansprüche 1 bis 5, wobei das Führungsteil (15) eine im Wesentlichen längliche Form aufweist, und wobei das Führungsteil (15) am zweiten Ende (122) des Vorhangs (12) befestigt ist.

7. Glättkammer (10) nach einem der Ansprüche 1 bis 6, wobei die Führungselemente (151) des Führungsteils (15) mindestens eine Führungsrolle umfassen, die geeignet ist, entlang des Mastes (14) zu rollen.

8. Glättkammer (10) nach einem der Ansprüche 1 bis 7, wobei die Befestigungselemente (152, 155, 156) des Führungsteils (15) einen Haken (1551) zum Einclipsen des Führungsteils (15) am Dach (13) umfassen.

9. Glättkammer (10) nach Anspruch 8, wobei die Befestigungselemente (152, 155, 156) des Führungsteils (15) einen Hebel (155) umfassen, der ein erstes Ende (1551) und ein dem ersten Ende (1551) gegenüberliegendes zweites Ende (1552) umfasst, wobei das erste Ende (1551) des Hebels (155) den Haken zum Einclipsen des Führungsteils (15) am Dach (13) bildet, und wobei das zweite Ende (1552) des Hebels (155) geeignet ist, schwenkend betätigt zu werden, um den Haken (1551) zum Einclipsen des Führungsteils (15) vom Dach (13) auszuclipsen.

10. Glättkammer (10) nach einem der Ansprüche 1 bis 9, wobei die Befestigungselemente (152, 155, 156) des Führungsteils (15) eine kegelstumpfförmige Wand (152) umfassen und das Dach (13) einen Hohlraum umfasst, der geeignet ist, die kegelstumpfförmige Wand (152) aufzunehmen, wenn das Führungsteil (15) am Dach (13) befestigt ist.

11. Glättkammer (10) nach einem der Ansprüche 1 bis 10, wobei das Dach (13) eine Dichtung (131) umfasst, die geeignet ist, die Dichtigkeit zwischen dem Führungsteil (15) und dem Dach (13) sicherzustellen, wenn das Führungsteil (15) am Dach (13) befestigt ist.

12. Glättkammer (10) nach einem der Ansprüche 1 bis 11, die zwei im Wesentlichen parallele Masten (14) umfasst, die beiderseits der Basis (11) angeordnet sind, und wobei die Führungselemente (151) geeignet sind, eine Verschiebeführung des Führungsteils (15) entlang jedes der zwei Masten (14) sicherzustellen.

13. Glättkammer (10) nach einem der Ansprüche 1 bis 12, wobei in der Zugangskonfiguration der Vorhang (12) mindestens teilweise im Inneren der Basis (11) zusammengefaltet ist.

14. Verfahren zur Verwendung einer Glättkammer (10) nach einem der Ansprüche 1 bis 13, das mindestens die folgenden Schritte umfasst, um von der Arbeitskonfiguration in die Zugangskonfiguration zu gelangen:
- Lösen der Befestigungselemente (152, 155, 156) des Führungsteils (15) vom Dach (13); und
- Verschiebebewegen des Führungsteils (15) entlang des Mastes (14), um den Vorhang (12) zusammenzufalten, wobei die Verschiebung über die Führungselemente (151) geführt wird.

15. Verfahren zur Verwendung einer Glättkammer (10) nach einem der Ansprüche 1 bis 13, das mindestens die folgenden Schritte umfasst, um von der Zugangskonfiguration in die Arbeitskonfiguration zu gelangen:
- Verschiebebewegen des Führungsteils (15) entlang des Mastes (14), um den Vorhang (12) auseinanderzufalten, wobei die Verschiebung über die Führungselemente (151) geführt wird; und
- Befestigen der Befestigungselemente (152, 155, 156) des Führungsteils (15) am Dach (13).

16. Verfahren nach Anspruch 14 oder Anspruch 15, das weiter einen Schritt umfasst, der darin besteht, eine Länge des Mastes (14) zu verstellen.

17. Verfahren nach einem der Ansprüche 14 bis 16, das weiter einen Schritt umfasst, der darin besteht, wenn sich die Glättkammer (10) in der Zugangskonfiguration befindet, einen Artikel in dem offenen Aufnahmeraum, der zwischen dem Führungsteil (15) und dem Dach (13) ausgestaltet ist, zu platzieren oder einen Artikel aus diesem herauszunehmen.

## Claims

1. Crease-removal enclosure (10), having:
- a base (11);
- a roof (13) facing the base (11);
- a mast (14) extending between the base (11) and the roof (13) to keep the roof (13) at a distance from the base (11);
- a folding curtain (12) provided to extend between the base (11) and the roof (13), said curtain (12) having a first end (121) adapted to be attached to the base (11), and a second end (122) opposite the first end (121); and
- a guide piece (15) attached to the second end (122) of the curtain (12), said guide piece (15) having attachment elements (152, 155, 156) provided to ensure a removable attachment of the guide piece (15) to the roof (13), in which the crease-removal enclosure (10) has:
- a working configuration, wherein the guide piece (15) is attached to the roof (13) by the attachment elements (152, 155, 156) and the curtain (12) is unfolded so as to connect the roof (13) and the base (11), the base
(11) , the roof (13) and the curtain (12) together delimiting a crease-removal enclosure (10) closed volume; and
- an access configuration, in which the guide piece (15) is detached from the roof (13) and the curtain (12) is at least partially folded, so as to conserve, between the guide piece (15) and the roof (13), an open space for receiving an item to have its creases removed, **characterised in that** the guide piece (15) has guide elements (151) for guiding the guide piece (15) in translation along the mast (14).

2. Crease-removal enclosure (10) according to claim 1, wherein the mast (14) has an adjustable length, so as to keep the roof (13) at an adjustable distance from the base (11), in which, in the working configuration and in the access configuration, the mast (14) has a first length, and in which the crease-removal enclosure (10) further has a transport configuration, in which the curtain (12) is at least partially folded and the mast (14) has a second length which is strictly less than the first length.

3. Crease-removal enclosure (10) according to claim 2, wherein the mast (14) is telescopic.

4. Crease-removal enclosure (10) according to any one of claims 1 to 3, wherein the curtain (12) has a multilayer textile wall (100) having a first layer and a second layer, the first layer being made of a textile material having elastic fibres and the second layer being made of a sealed textile material.

5. Crease-removal enclosure (10) according to any one of claims 1 to 4, wherein the curtain (12) has a textile wall (100) and a frame having a plurality of stretchers, the frame stretchers being disposed at regular intervals along the textile wall (100), and wherein each portion of the textile wall (100) located between two frame stretchers has a convex shape, such that the frame and the textile wall (100) ensure a concertina folding and an unfolding of the curtain.

6. Crease-removal enclosure (10) according to any one of claims 1 to 5, wherein the guide piece (15) has a substantially oblong shape, and wherein the guide piece (15) is attached to the second end (122) of the curtain (12).

7. Crease-removal enclosure (10) according to any one of claims 1 to 6, wherein the guide elements (151) of the guide piece (15) have at least one guide roller adapted to roll along the mast (14).

8. Crease-removal enclosure (10) according to any one of claims 1 to 7, wherein the attachment elements (152, 155, 156) of the guide piece (15) have a hook (1551) for clipping the guide piece (15) to the roof (13).

9. Crease-removal enclosure (10) according to claim 8, wherein the attachment elements (152, 155, 156) of the guide piece (15) have a lever (155) having a first end (1551) and a second end (1552) opposite the first end (1551), in which the first end (1551) of the lever (155) forms the hook for clipping the guide piece (15) to the roof (13), and in which the second end (1552) of the lever (155) is adapted to be pivotingly actuated so as to unclip the clipping hook (1551) of the guide piece (15) from the roof (13).

10. Crease-removal enclosure (10) according to any one of claims 1 to 9, wherein the attachment elements (152, 155, 156) of the guide piece (15) have a truncated wall (152) and the roof (13) has a cavity adapted to receive the truncated wall (152) when the guide piece (15) is attached to the roof (13).

11. Crease-removal enclosure (10) according to any one of claims 1 to 10, wherein the roof (13) has a seal (131) adapted to ensure the sealing between the guide piece (15) and the roof (13) when the guide piece (15) is fixed to the roof (13).

12. Crease-removal enclosure (10) according to any one of claims 1 to 11, having two substantially parallel masts (14) disposed on each side of the base (11), and wherein the guide elements (151) are adapted to ensure a guiding in translation of the guide piece (15) along each of the two masts (14).

13. Crease-removal enclosure (10) according to any one of claims 1 to 12, wherein, in the access configuration, the curtain (12) is at least partially folded inside the base (11).

14. Method for using a crease-removal enclosure (10) according to any one of claims 1 to 13, having at least the following steps to move from the working configuration to the access configuration:
- detaching the attachment elements (152, 155, 156) of the guide piece (15) from the roof (13); and
- moving the guide piece (15) in translation along the mast (14), so as to fold the curtain (12), the translation being guided by the guide elements (151).

15. Method for using a crease-removal enclosure (10) according to any one of claims 1 to 13, having at least the following steps to move from the access configuration to the working configuration:
- moving the guide piece (15) in translation along the mast (14), so as to unfold the curtain (12), the translation being guided by the guide elements (151); and
- attaching the attachment elements (152, 155, 156) of the guide piece (15) to the roof (13).

16. Method according to claim 14 or claim 15, further having a step consisting of adjusting a length of the mast (14).

17. Method according to any one of claims 14 to 16, further having a step consisting of, when the crease-removal enclosure (10) is in the access configuration, placing an item in or removing an item from the open receiving space conserved between the guide piece (15) and the roof (13).
